# EUROPÄISCHE PATENTANMELDUNG

(11) **EP 0 199 411 A1**
(43) Veröffentlichungstag der Anmeldung: **29.10.1986**
(21) Anmeldenummer: 86200636.8
(22) Anmeldetag: 16.04.1986
(51) Int. Cl.: B05D 1/42, B05C 19/00, B65G 15/34

(54) **Verfahren und Vorrichtung zum Anbringen einer Kunststoffschicht auf einen Träger, insbesondere zum Anbringen einer Deckschicht von Polyurethanharz auf ein Förderband von gewebten Polyesterfasern**

(30) Priorität: 24.04.1985 NL 8501182
(71) Anmelder: Bruynen, Jacobus Gerardus, Oudkarspel (NL)
(72) Erfinder: Bruynen, Jacobus Gerardus, Oudkarspel (NL)
(74) Vertreter: Koomen, Jan (NL)

(57) **Zusammenfassung**

Verfahren und Vorrichtung zum Aufbringen einer Kunststoffschicht auf einen Traeger, insbesondere einer Deckschicht von Polyurethanharz auf ein Foerderband von ge. webten Polyesterfasern, wobei der Kunststoff in Pulverform auf den fortbewegenden Traeger wird aufgebracht und gesohmolzen, waehrend dabei der Kunststoff mit eine oder mehrere Rakeln ueber den Traeger verteilt und egalisiert wird.

## Beschreibung

Verfahren und Vorrichtung zum Anbringen einer Kunststoffschicht auf einen Traeger, insbesondere zum Anbringen einer Deckschicht von Polyurethanharz auf ein Foerderband von gewebte Polyesterfasern.

Die Erfindung betrifft ein Verfahren und eine Vorrichtung zum Anbringen einer Kunststoffschicht auf einen Traeger, insbesondere zum Anbringen einer Deckschicht von Polyurethanharz auf ein Foerderband von gewebten Polyesterfasern, wobei pulverfoermiger Kunststoff von aus einer Zufuhr auf den fortbewegenden Traeger wird aufgebracht, und darauf durch Erhitzung von einer Zahl, oberhalb der Foerderbahn des Traegers angebrachter Infra-Rot-Strahler geschmolzen wird, worauf der geschmolzene Kunststoff zu einer gleichmaessigen Schicht ueber den Traeger egalisiert wird, und schliesslich der Traegera-mit der darauf angebrachten Kunststoffschicht gekuehlt und abgefuehrt wird.

Ein derartiges Verfahren und eine derartige Vorrichtung ist bekannt.

Bei dem bekannten Verfahren und Vorrichtung wird der pulverfoermige Kunststoff mittels einer Dosiervorrichtung mehr oder weniger verteilt auf den Traeger aufgebracht. Nach dem Aufbringen des Kunststoffes wird dieser von den Infra-Rot-Strahler geschmolzen um darauf weiter ueber den Trager verteilt und egalisiert zu werden.

Beim bekannten Verfahren und Vorrichtung erfolgt dieses mittels einer schweren Kalander, wodurch alle Unebenheiten der aufgebrachten Kunststoffschicht weggenommen werden muessen.

Das Anwenden dieser schweren Kalander macht die Vorrichting relativ teuer.

Ferner wirkt auch das Anwenden einer Dosiervorrichtung, mittels der der pulverfoermige Kunststoff dosiert auf den Traeger aufgebracht und verteilt werden muss, kostenerhoehend.

Die Erfindung beabsichtigt diese Nachteile des bekannten Verfahrens und Vorrichtung zu beseitigen.

Das Verfahren nach der Erfindung zeigt dazu das Merkmal, dass das Verteilen und/oder das Egalisieren des pulverfoermigen und/oder geschmolzenen Kunststoffes erfolgt mit Hilfe einer oder mehrerer oberhalb der Foerderbahn des Traegers angebrachten Rakeln.

Diese Rakeln koennen in an sich bekannter Weise hinsichtlich der Foerderbahn des Traegers abgestellt werden, um damit die Dicke der aufzubringenden Kunststoffschicht einzustellen.

Bei einer Ausfuehrungsform des Verfahrens nach der Erfindung wird der Kunststoff, nachdem dieser durch Erhitzung geschmolzen ist, von einer Rakel ueber den Traeger verteilt und/oder egalisiert.

Bei einer weiteren Ausarbeitung des erfindungsgemaessen Verfahrens, wird der pulverfoermige, vonaus einem Fuelltrichter oder -Bunker auf den Trager aufgebrachte Kunststoff durch eine unmittelbar hinter der Aufbringstelle aufgestellte Rakel ueber den Traeger verteilt.

Bei dieser weiteren Ausarbeitung des erfindungsgemaessen Verfahrens kann die Rakel durch die Zusammenarbeit mit der Abfuhr des Fuelltrichters oder -bunkers die Dosierung des Kunststoffpulvers nach dem Traeger steuern.

Die Vorrichtung zur Anwendung des erfindungsgemaessen Verfahrens wird gebildet von einem Gestell mit einer Foerderbahn fuer einen, insbesondere bandfoermigen Traeger welche vonab einer Vorratsrolle ueber die Foerderbahn fortbewegt werden kann, wobei oberhalb der Foerderbahn eine Zufuhr fuer das auf den fortbewegenden Traeger Aufbringen von pulverfoermigen Kunststoff is angebracht, ferner oberhalb der Foerderbahn eine Reihe von Infra-Rot-Strahler ist aufgestellt fuer das Schmelzen des aufgebrachten Kunststoffes, und hinter der Mittel angeordnet sind fuer das ueber den Traeger Verteilen und/oder Egalisieren des geschmolzenen' Kunststoffes, waehrend eine Kuehltrommel oder -rolle vorhanden ist, ueber die der bekleidete Traeger gefuehrt kann werden um diesen zu kuehlen, waehrend die Vorrichtung dadurch gekennzeichnet wird, dass die Mittel fuer das ueber den Traeger Verteilen und/oder Egalisieren des Kunststoffes gebildet werden durch eine oder mehrere Rakeln.

Nach einem Merkmal der Vorrichtung nach der Erfindung ist eine Rakel, wie gesehen in der Foerderrichtung, hinter den Infra-Rot=_{S}trahler aufgestellt.

Bei einer zweckmaessigen Ausfuehrungsform der erfundenen Vorrichtung ist eine Rakel unmittelbar hinter der Aufbringstelle des pulverfoermigen Kunststoffes aufgestellt, und ist die Dosierung der Zufuhr des puklverfoermigen Kunststoffes von einem Fuelltrichter oder -bunker mit Hilfe dieser Rakel steuerbar.

Bei einer sehr zweckmaessigen Ausfuehrungsform der Vorrichtung nach der Erfindung, sind die Infra-Rot=_{S}trahler unterteilt in eine erste Gruppe fuer das Schmelzen des Kunststoffes, und hinter der die Rakel fuer das Verteilen und/oder Egalisieren des geschmolzenen Kunststoff ist aufgestellt, und eine zweite Gruppe fuer das Nacherhitzen der egalisierten Kunststoffschicht bevor diese mit dem Traeger nach der Kuehltrommel oder -rolle gefuehrt wird.

Die Erfindung wird jetzt naeher erklaert werden an Hand der Zeichnung eines Ausfuehrungsbeispiels.

Wie in der Zeichnung dargestellt, ist ein Gestell 1 versehen mit einer ersten Vorratsrolle 2, vonab der ein bandfoermiger Traeger von gewebten Polyesterfasern 3 abgewickeld werden kann um ueber eine waagerecht verlaufende Foerderbahn 4 nach eine Kuehltrommel 5 gefuehrt zu werden, und von dort nach eine Vorratsrolle 6, auf die das fertige Erzeugnis aufgewickelt werden kann. Oberhalb der Foerderbahn 4 ist ein Fuelltrichter 7 aufgestellt, aus dem pulverfoermiger Polyurethanharz auf das fortbewegende Polyesterband aufgebracht werden kann, und wobei die Dosierung des Polyurethanharzes und dessen Verteilung bewirkt wird durch die unmittelbar hinter der Abfuhroeffnung des Fuelltrichters aufgestellte erste Rakel 8.

Hinter der Aufbringstelle des Polyurethanharzes und der Rakel 8 ist oberhalb der Foerderbahn eine erste Gruppe 9 einer Infra-Rot-Bestrahlungsvorrichtung aufgestellt mit Hilfe der der aufgebrachte Polyurethanharz durch Erhitzung geschmolzen werden kann um mit Hilfe der, mit der Stutzroll 10 zusammenarbeitenden zweiten Rakel 11 ferner ueber das Polyesterband verteilt und egalisiert zu werden, worauf der Polyurethanharz durch die zweite Gruppe 12 der,Infra-Rot-Bestrahlungsvorrichtung wird nacherhitzt um darauf nach der Kuehltrommel 5 gefuehrt zu werden und von dort nach der Aufwickelrolle 6.

## Patentansprüche

1. Verfahren zum Anbringen einer Kunststoffschicht auf einen Traeger, insbesondere zum Anbringen einer Deckschicht von Polyurethanharz auf ein Foerderband von gewebten Polyesterfasern, wobei pulverfoermiger Kunststoff vonaus einer Zufuhr auf den fortbewegenden Traeger wird aufgebracht und darauf durch Erhitzung durch eine Zahl, oberhalb der Foerderbahn des Traegers aangebrachter Infra-Rot-Strahler geschmolzen wird, worauf der geschmolzene Kunststoff zu einer gleichmaessigen Schicht egalisiert wird und schliesslich der Traeger mit der darauf angebrachten Kunststoffschicht wird abgekuehlt und abgefuehrt, dadurch gekennzeichnet, dass das Verteilen und Egalisieren des pulverfoermigen und/oder geschmolzenen Kunststoff ueber den Traeger erfolgt mittels eine oder mehrere oberhalb der Foerderbahn des Traegers angebrachte Rakeln.

2. Verfahren nach Anspruch 1, dadurch gekennzeichnet, dass der Kunststoff, nachdem dieser durch Erhitzung geschmolzen ist, durch eine Rakel Ueber den Traeger verteilt und/oder egalisiert wird.

3. Verfahren nach Anspruch 1 oder 2, dadurch gekennzeichnet, dass der pulverfoermige, aus einem Fuelltrichter oder -bunker auf den Traeger aufgebrachte Kunststoff durch eine unmittelbar hinter der aufbringstelle aufgestellte Rakel ueber den Traeger verteilt wird.

4. Verfahren nach Anspruch 3, dadurch gekennzeichnet, dass die Rakel durch Zusammenarbeit mit der Abfuhr des Fuelltrichters oder -bunker die Dosierung des Kunstsoffpulvers steuert.

5. Vorrichtung zur Anwendung des Verfahrens nach einem der vorangehenden Ansprueche, bestehend aus einem Gestell mit einer Foerderbahn fuer einen, insbesondere bandfoermigen Traeger, welche von einer Vorratsrolle ueber die Foerderbahn fortbewegt werden kann, wobei oberhalb der Foerderbahn eine Zufuhr fuer das auf den fortbewegenden Traeger Aufbringen von pulverfoermigem Kunststoff ist angebracht, ferner oberhalb der Foerderbahn eine Reihe Infra-Rot-Strahler ist aufgestellt fuer das Schmelzen des aufgebrachten Kunststoffes und hinter der Mittel sind angebracht fuer das ueber den Traeger Verteilen und/oder Egalisieren des geschmolzenen Kunststoffes, waehrend darauf eine Kuehltrommel oder -rolle vorhanden ist ueber der der bekleidete Traeger gefuehrt werden kann um dieser abzukuehlen, dadurch gekennzeichnet, dass die Mittel fuer das ueber den Traeger Verteilen und/oder Egalisieren des Kunststoffes gebildet wertden von einer oder mehrere Rakeln.

6. Vorrichtung nach Anspruch 5, dadurch gekennzeichnet, dass eine Rakel, wie gesehen in der Foerderrichtung, hinter den Infra-Rot-Strahler ist aufgestellt.

7. Vorrichtung nach Anspruch 5 oder 6, dadurch gekennzeichnet, dass eine Rakel unmittelbar hinter der Aufbringstelle des puilverfoermigen Kunststoffes ist aufgestellt.

8. Vorrichtung nach Anspruch 7, dadurch gekennzeichnet, dass mit der Rakel die Dosierung der Zufuhr des pulverfoermigen Kunststoffes aus einem Fuelltrichter oder -bunker steuerbar ist.

9. Vorrichtung nach einem der vorangehenden Ansprueche, dadurch gekennzeichnet, dass die Infra-Rot-Strahler sind unterteilt in eine erste Gruppe zum Schmelzen des Kunststoffes und hinter der die Rakel zum Verteilen und/oder Egalisieren des geschmolzenen Kunststoffes ist aufgestellt, und eine zweite Gruppe fuer das Nacherhitzen der egalisierten Kunststoffschicht ehe diese mit dem Traeger nach der Kuehltrommel oder -rolle gefuehrt wird.
